# EUROPÄISCHE PATENTANMELDUNG

(11) **EP 2 916 333 A1**
(43) Veröffentlichungstag der Anmeldung: **09.09.2015**
(21) Anmeldenummer: 14000743.6
(22) Anmeldetag: 03.03.2014
(51) Int. Cl.: H01F 27/22, H01F 27/25

(54) **Amorpher Transformatorkern**

(71) Anmelder: ABB Technology AG, 8050 Zürich (CH)
(72) Erfinder: Buschmann, Irma, 59929 Brilon (DE); Cornelius, Frank, 59939 Olsberg (DE); Tepper, Jens, Dr., 59929 Brilon (DE); Weber, Benjamin, 59955 Winterberg (DE)
(74) Vertreter: Kock, Ina

(57) **Zusammenfassung**

Die Erfindung betrifft einen amorphen Transformatorkern (10), umfassend einen rechteckähnlichen äußeren Kernring (16) und zwei in einer gemeinsamen Ebene nebeneinanderliegende in den äußeren Kernring (16) verschachtelte rechteckähnliche innere Kernringe (12, 14) mit jeweils ähnlicher magnetischer Querschnittsflächengröße, wobei insgesamt zwei Kernjoche (26) und drei Kernschenkel (20, 22, 24) gebildet sind, deren jeweiliger magnetischer Gesamtquerschnitt jeweils aus dem magnetischen Querschnitt (30, 70, 90, 110) zweier verschiedener bereichsweise aneinander grenzender Kernringe (12, 14, 16) gebildet ist, wobei die Kernringe um eine jeweilige Wickelachse (36, 50, 62, 76, 82, 96, 102, 118) aus einer Vielzahl an Wickellagen (122) amorphen Bandmaterials gewickelt sind. Die jeweilige Wickelbreite einer Wickellage des amorphen Bandmaterials ist im Falle der inneren Kernringe (12, 14) bei radial außen liegende Wickellagen (122) gegenüber radial innen liegenden Wickellagen (122) erhöht und im Falle des äußeren Kernringes (16) in umgekehrter Weise reduziert, so dass ein jeweiliger zumindest annährend kreisförmiger (30) oder elliptischer (70) magnetischer Gesamtquerschnitt zumindest der Kernschenkel (20, 22, 24) gebildet ist. Die Erfindung betrifft auch einen Transformator mit erfindungsgemäßem Transformatorkern.

## Beschreibung

Die Erfindung betrifft einen amorphen Transformatorkern, umfassend einen rechteckähnlichen äußeren Kernring und zwei in einer gemeinsamen Ebene nebeneinanderliegende in den äußeren Kernring verschachtelte rechteckähnliche innere Kernringe mit jeweils ähnlicher magnetischer Querschnittsflächengröße, wobei insgesamt zwei Kernjoche und drei Kernschenkel gebildet sind, deren jeweiliger magnetischer Gesamtquerschnitt jeweils aus dem magnetischen Querschnitt zweier verschiedener bereichsweise aneinander grenzender Kernringe gebildet ist, wobei die Kernringe um eine jeweilige Wickelachse aus einer Vielzahl an Wickellagen amorphen Bandmaterials gewickelt sind.

Es ist allgemein bekannt, dass in elektrischen Energieverteilungsnetzen, beispielsweise in Spannungsebenen von 6kV, 10kV, 30kV, 60kV oder 110kV Transformatoren zum Einsatz kommen, um eine Kopplung zwischen jeweiligen Spannungsebenen zu ermöglichen. Diese weisen typischerweise einen Transformatorkern sowie primär- und sekundärseitige Wicklungen auf, wobei eine Kopplung durch einen magnetischen Fluss durch den magnetischen Querschnitt des Transformatorkerns gegeben ist.

Ein Transformatorkern ist üblicherweise aus geschichteten Kernblechen aufgebaut, welche gegeneinander isoliert sind, um die Ausbildung von Kreisströmen zu unterbinden. Derartige Transformatorkerne verursachen während ihres Betriebes unerwünschte Wirkverluste, welche zu einer Erwärmung des Transformatorkerns führen.

Als verlustarme Alternative zu geblechten Transformatorkernen sind gewickelte Transformatorkerne aus einem amorphen Bandmaterial bekannt. Dieses weist eine sehr geringe Dicke von beispielsweise 25 µm auf, so dass eine Vielzahl von Windungen erforderlich ist, um auf eine magnetische Dicke des Kernquerschnittes von beispielsweise 30cm zu gelangen. Eine bekannte Ausführungsform für einen dreischenkligen Transformatorkern aus gewickeltem amorphen Bandmaterial ist ein sogenannter Evans-Kern, bei welchem zwei in einer gemeinsamen Ebene nebeneinander liegende innere gewickelte Kernringe in einen äußeren gewickelten Kernring verschachtelt sind, so dass sich drei Kernschenkel ausbilden, deren magnetische Querschnitte aus jeweils zwei magnetischen Querschnitten nebeneinander liegender Abschnitten benachbarter Kernringe gebildet sind.

Als nachteilig erweist sich hierbei, dass die Breite des magnetischen Querschnitts eines gewickelten Kernringes von der Breite des verwendeten amorphen Bandmaterials abhängig ist, welche beispielsweise maximal 30cm beträgt. Es ergeben sich daher rechteckförmige magnetische Querschnittsflächen der Kernringe, so dass die daraus resultierende magnetische Querschnittsfläche eines Kernschenkels ebenfalls rechteckförmig ist. Der innere Querschnitt von um einen Kernschenkel angeordneten hohlzylindrischen Spulen ist in der Regel aus produktionstechnischen Gründen nicht rechteckig, sondern vielmehr ansatzweise rund oder oval, so dass der innere Spulenquerschnitt von einem darin angeordneten Kernschenkel mit rechteckförmigem magnetischem Querschnitt nicht in zufriedenstellender Weise ausgefüllt ist. Die Baugröße eines entsprechenden Transformators ist dadurch in nachteiliger Weise erhöht.

Ausgehend von diesem Stand der Technik ist es Aufgabe der Erfindung, einen amorphen Transformatorkern mit Kernschenkeln bereitzustellen, deren magnetische Querschnittsflächen zumindest im Kernschenkelbereich einen besseren Füllfaktor ermöglichen. Aufgabe ist es auch, einen Transformator mit entsprechendem Transformatorkern bereitzustellen.

Diese Aufgabe wird gelöst durch einen amorphen Transformatorkern der eingangs genannten Art. Dieser ist dadurch gekennzeichnet, dass die jeweilige Wickelbreite einer Wickellage amorphen Bandmaterials im Falle der inneren Kernringe bei radial außen liegenden Wickellagen gegenüber radial innen liegenden Wickellagen erhöht und im Falle des äußeren Kernringes in umgekehrter Weise reduziert ist, so dass ein jeweiliger zumindest annährend kreisförmiger oder elliptischer magnetischer Gesamtquerschnitt zumindest der Kernschenkel gebildet ist.

Die Grundidee der Erfindung besteht darin, die Wickelbreite der jeweiligen Wickellagen derart zu anzupassen, dass diese bei den inneren Kernringen mit steigendem radialen Abstand zur Wickelachse ansteigt, so dass sich der magnetische Querschnitt in radial äußerer Richtung erhöht und im theoretischen Idealfall halbkreisförmig ausgeprägt ist. In zusammengesetzten Zustand des Transformatorkerns schließt sich radial außen entweder ein jeweiliger Abschnitt des äußeren Kernringes oder aber ein Abschnitt des benachbarten inneren Kernringes an. Somit ist in vorteilhafter Weise zumindest in den Kernschenkelbereichen ein rundlicher oder elliptischer magnetischer Gesamtquerschnitt erreicht.

Der Begriff rechteckähnlich ist weit auszulegen. Das amorphe Bandmaterial ist mechanisch ausgesprochen empfindlich und daher ist üblicherweise ein Mindestbiegeradius erforderlich, welcher nicht unterschritten werden sollte, um ein Brechen des amorphen Bandmaterials auszuschließen. Ein derartiger Mindestbiegeradius liegt beispielsweise im Bereich von größer als 0.5cm - 3cm, was bei radial außen befindlichen Lagen auch einen Biegeradius von 30cm und höher bedingen kann, wobei eine entsprechende Kernringform erfindungsgemäß ebenfalls als rechteckähnlich aufzufassen sind. Auf der anderen Seite sind zumindest im Bereich der zu bildenden Kernschenkel auch gerade Abschnitte der jeweiligen Kernringe vorzusehen, um so mit einem möglichst hohen Füllfaktor darum eine hohlzylindrische Transformatorspule oder eine Wicklung anordnen zu können.

Der äußere Kernring weist erfindungsgemäß eine genau entgegen gesetzte Schichtung der Wickellagen auf, diese werden also mit steigendem radialen Abstand schmaler, wobei die radial innere Breite eines äußeren Kernringes vorzugsweise der radial äußeren Breite eines inneren Kernringes entspricht. Somit ist ein stufenloses Aneinandergrenzen der magnetischen Querschnitte von radial äußerem und innerem Kernringen gewährleistet. In analoger Weise ergibt sich eine vergleichbare magnetische Gesamtquerschnittsflächenform bei benachbart in einer Ebene aneinander grenzenden inneren Kernringen.

Produktionstechnisch kann es sich als sinnvoll erweisen, einen gewickelten Kernring nach dem Wickeln aufzutrennen, so dass ein entsprechendes Lagenpaket gebildet ist, welches während des Produktionsvorganges an anderer Stelle wieder zu einem Kernring zusammengefügt wird. Hierdurch lässt sich beispielsweise eine Spule um einen Abschnitt eines geöffneten Kernringes anordnen. Erfindungsgemäß ist auch ein derartiges aufgeschnittenes und wieder zusammengefügtes Lagenpaket als gewickelter Kernring aufzufassen.

Unter einem zumindest annährend kreisförmigen oder elliptischen Querschnitt kann erfindungsgemäß ausdrücklich auch eine gestufte Querschnittsform verstanden werden, beispielsweise auch eine Querschnittsform mit lediglich zwei Stufen, welche letztendlich als aus drei rechteckähnlichen Bereichen zusammengesetzt angenommen werden kann. Eine derartige Form weist dann beispielsweise lediglich zwei Breitenvarianten der Wickellagen auf, was produktionstechnisch besonders einfach zu realisieren ist.

Selbstverständlich kann der magnetische Gesamtquerschnitt durch Erhöhung der Anzahl der jeweiligen Stufen beliebig nahe an einen kreisförmigen ober elliptischen Gesamtquerschnitt approximiert werden, beziehungsweise an genau den Innenquerschnitt einer Transformatorspule, welche um einen derart gebildeten Kernschenkel angeordnet werden soll. Bei einer derartigen Ausführungsform wird das zu wickelnde amorphe Bandmaterial längs seiner Erstreckung kontinuierlich in seiner Breite angepasst, wobei sich für das Bandmaterial in etwa die Form eines sehr lang gestreckten Keils oder Trapezes ergibt. Eine mechanische Breitenanpassung erfolgt beispielsweise mittels Laserschneidens der Kanten eines amorphen Bandmaterials konstanter Breite.

Gemäß einer bevorzugten Ausgestaltungsform des erfindungsgemäßen amorphen Transformatorkerns weisen mehrere radial benachbarte Wickellagen wenigstens eines Kernringes dieselbe Breite auf, wobei somit stufenartige rechteckförmige Querschnittsbereiche gebildet sind. Mehrere derartig übereinanderliegende Wickellagen werden auch als Lagenpakete bezeichnet. Die Anzahl der verwendeten Breiten der Wickellagen ist somit in vorteilhafter Weise reduziert, was insbesondere produktionstechnische Vorteile mit sich bringt. Trotzdem ist der mit einer derartigen Querschnittsflächenform erzielbare Füllfaktor eines so gebildeten Kernschenkels vorteilhaft erhöht.

Gemäß einer weiteren Ausgestaltung des erfindungsgemäßen Transformatorkerns ist wenigstens eine Wickellage eines Kernringes aus wenigstens zwei axial nebeneinander angeordneten Windungen des amorphen Bandmaterials gebildet. Hierdurch lässt sich die Breite einer Wickellage durch Verwendung einer entsprechenden Anzahl nebeneinander liegender Windungen oder Windungspakete in besonders einfacher Weise variieren. Dies ist insbesondere von Vorteil, wenn die jeweilige Breite der Windungen oder Windungslagenpakete identisch ist.

Einer weiteren Erfindungsvariante folgend weisen radial benachbarte Wickellagen mit axial nebeneinander angeordneten Windungen des amorphen Bandmaterials einen inneren stufenartigen axialen Versatz zueinander auf. Somit überlappen sich radial übereinander angeordnete Windungen oder Windungspakete an ihrer gemeinsamen Grenzfläche, was in vorteilhafter Weise zu einer erhöhten Stabilität des gewickelten amorphen Transformatorkernringes führt.

Gemäß einer weiteren erfindungsgemäßen Ausgestaltungsform des amorphen Transformatorkerns weisen alle Windungen des amorphen Bandmaterials dieselbe Breite auf und sind in einem gemeinsamen axialen Raster angeordnet. Hierdurch wird die Produktion eines Transformatorkerns in vorteilhafter Weise vereinfacht, insbesondere durch die Verwendung lediglich einer einzigen Bandbreite des amorphen Bandmaterials.

Gemäß einer weiteren Erfindungsvariante des amorphen Transformatorkerns ist die Breite des gewickelten amorphen Bandmaterials zumindest abschnittsweise kontinuierlich an eine zu erzielenden magnetische Querschnittsform angepasst. Hierfür ist die Breite des zu wickelnden amorphen Bandmaterials beispielsweise mittels Laserschneiden der Kanten derart zu verändern, dass ein daraus gewickelter Kernring zumindest bereichsweise eine gewünschte magnetische Querschnittsform mit einem entsprechend hohem Füllfaktor aufweist. Auf diese Weise lässt sich der der tatsächliche magnetische Querschnitt beliebig nahe an den theoretischen benötigten Querschnitt für einen maximalen Füllfaktor approximieren.

Gemäß einer weiteren Ausgestaltungsform des erfindungsgemäßen amorphen Transformatorkerns sind zwischen aneinandergrenzenden Kernringen oder aneinandergrenzenden Wickellagen zumindest bereichsweise Kühlkanäle vorgesehen. Amorphes Kernmaterial verliert seine hervorragenden magnetischen Eigenschaften zunehmend bei Übersteigen einer Grenztemperatur. Um auch unter wärmegeprägten Randbedingungen, beispielsweise bei Betrieb eines Transformatorkerns in heißen Klimagebieten, einen gewünschten geringen Kernverlust zu gewährleisten sind optional zwischen wenigstens zwei Wickellagen Kühlkanäle vorgesehen. Diese sind beispielsweise durch leistenähnliche Elemente realisierbar, welche beispielsweise auf einer Isoliermatte angeordnet sind, welche ebenso wie das amorphe Bandmaterial gewickelt werden.

Die zuvor beschriebenen Vorteile werden auch durch einen Transformator, umfassend einen erfindungsgemäßen dreischenkligen Transformatorkern mit mindestestens einer elektrischen Wicklung um jeden der drei Schenkel realisiert, wobei der Innendurchmesser der zumeist hohlzylindrischen Wicklungen beziehungsweise Spulen idealerweise auf den Außendurchmesser eines diese jeweils durchgreifenden Transformatorkernschenkels des erfindungsgemäßen Transformators angepasst ist. Somit ergibt sich ein besonders hoher Füllfaktor.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen exemplarischen amorphen Transformatorkern,
- Fig. 2: exemplarische Varianten von kreisförmigen magnetischen Querschnitten,
- Fig. 3: exemplarische Varianten von elliptischen magnetischen Querschnitten,
- Fig. 4: exemplarische Varianten von weiteren magnetischen Querschnitten,
- Fig. 5: eine exemplarische Variante eines magnetischen Querschnitts mit Kühlkanal sowie
- Fig. 6: einen Ausschnitt eines magnetischen Querschnitts eines Kernringes.

Fig. 1 zeigt einen exemplarischen amorphen Transformatorkern 10, welcher auch unter der Bezeichnung "Evans Kern" bekannt ist. Ein erster 12 und ein zweiter 14 rechteckähnlicher Kernring aus gewickeltem amorphem Bandmaterial sind in einer gemeinsamen Ebene benachbart angeordnet. Beide Kernringe 12, 14 sind formschlüssig in einen rechteckähnlichen äußeren Kernring 16 aus gewickeltem amorphen Bandmaterial verschachtelt, welcher in derselben Ebene angeordnet ist. Alle Wickelachsen der Kernringe 12, 14, 16 sind parallel ausgerichtet.

Durch eine derartige Anordnung sind durch bereichsweise aneinander grenzende Kernringe 12, 14, 16 drei Kernschenkel 20, 22, 24 sowie ein oberes und ein unteres Joch 26 gebildet. Die magnetischen Querschnitte der inneren 12, 14 und des äußeren 16 Kernringes sind zumindest annähernd gleich. Somit ergibt sich der magnetische Querschnitt der Kernschenkel 20, 22, 24 und der Joche 26 jeweils zu dem doppelten des magnetischen Querschnitts eines Kernringes 12, 14, 16. Der mittlere Kernschenkel 22 ist von aneinandergrenzenden Bereichen der inneren Kernringe 12, 14 gebildet wohingegen die äußeren Kernschenkel 20, 24 sowie oberes und unteres Joch 26 aus aneinander grenzenden Bereichen eines der inneren Kernringe 12, 14 mit dem äußeren Kernring 16 gebildet sind. Dieser Darstellung ist nicht zu entnehmen, dass die magnetischen Querschnitte zumindest der Kernschenkel 20, 22, 24 rundlich ausgeprägt sind, was in diesem Fall jedoch gegeben ist.

In der hier gezeigten Sonderform sind zwischen aneinander grenzenden Kernringen 12, 14, 16 exemplarische Kühlkanäle 18 angeordnet, welche in etwa parallel zu den Wickelachsen der Kernringe 12, 14, 16 verlaufen. Kühlkanäle 18 sind beispielsweise durch Einlegen von entsprechenden Leisten oder Kühlkanalmodulen realisierbar. Ein derartiger Transformatorkern weist beispielsweise eine Höhe von 1,5m und eine Breite von 2m auf, wobei diese Angaben fallweise sehr variieren können.

Fig. 2 zeigt exemplarische Varianten von kreisförmigen magnetischen Querschnitten von Kernschenkeln in einer Zeichnung 30. Die Untervariante 30a zeigt einen idealen halbkreisförmigen magnetischen Querschnitt 32 eines inneren Kernringes und einen idealen halbkreisförmigen magnetischen Querschnitt 34 eines äußeren Kernringes, wobei beide Kernringe um eine jeweilige Wickelachse gewickelt sind, welche parallel zu der mit der Bezugsziffer 36 dargestellten Wickelachse ist. Im verschachtelten Zustand grenzen die geraden Abschnitte der magnetischen Querschnitte 32, 34 bereichsweise aneinander und ein daraus gebildeter Kernschenkel weist einen runden Gesamtquerschnitt auf.

Das gezeigte Beispiel ist selbstverständlich auch in vergleichbarer Weise anwendbar auf einen Jochquerschnitt oder zwei im mittleren Kernschenkel aneinandergrenzende Abschnitte von zwei inneren Kernringen.

Die Untervariante 30b zeigt einen gestuften 42, 44, 46, 48 halbkreisförmigen Querschnitt 38 eines inneren Kernringes und einen gestuften halbkreisförmigen Querschnitt 40 eines äußeren Kernringes, wobei beide Kernringe um eine jeweilige Wickelachse gewickelt sind, welche parallel zu der mit der Bezugsziffer 50 dargestellten Wickelachse ist. Hierbei ist die jeweilige Wickelbreite einer Wickellage oder eines Wickelpaketes amorphen Bandmaterials im Falle des inneren Kernringes bei radial außen liegende Wickellagen gegenüber radial innen liegenden Wickellagen erhöht und im Falle des äußeren Kernringes in umgekehrter Weise reduziert.

Die Untervariante 30c zeigt einen mit der Untervariante 30b vergleichbaren gestuften halbkreisförmigen Querschnitt 52 von einem innerem Kernring mit mehreren Windungen 56, 58, 60 in derselben Wickellage, welcher in radialer Richtung verbreitert ist sowie einen entsprechenden gestuften halbkreisförmigen Querschnitt 54 von einem äußerem Kernring, welcher in radialer Richtung verschmälert ist. Beide Kernringe sind um eine jeweilige Wickelachse gewickelt, welche parallel zu der mit der Bezugsziffer 62 dargestellten Wickelachse ist. Die Anzahl realer Wickellagen kann bei einer Dicke des amorphen Bandmaterials von beispielsweise 25µm mehrere 1000 betragen, so dass die hier gezeigten Windungen 56, 58, 60 auch als Windungslagenpakete mit jeweils einigen 100 Lagen verstanden werden können.

Durch die Verwendung mehrerer Windungen 56, 58, 60 amorphen Bandmaterials in derselben Wickellage ist die Anzahl der verwendeten Breiten des amorphen Bandmaterials in vorteilhafter Weise reduzierbar. In diesem Beispiel weisen radial benachbarte Wickellagen mit axial nebeneinander angeordneten Windungen 56, 58, 60 des amorphen Bandmaterials einen inneren stufenartigen axialen Versatz zueinander auf.

Fig. 3 zeigt exemplarische Varianten von elliptischen magnetischen Querschnitten in einer Zeichnung 70. Die Untervariante 70a zeigt einen idealen halbelliptischen magnetischen Querschnitt 72 eines inneren Kernringes und einen idealen halbelliptischen magnetischen Querschnitt 74 eines äußeren Kernringes, wobei beide Kernringe um eine jeweilige Wickelachse gewickelt sind, welche parallel zu der mit der Bezugsziffer 76 dargestellten Wickelachse ist. Im verschachtelten Zustand grenzen die geraden Abschnitte der magnetischen Querschnitte bereichsweise aneinander und ein elliptischer Gesamtquerschnitt eines daraus gebildeten Kernschenkels ist erreicht.

Die Untervariante 70b zeigt einen gestuften halbelliptischen magnetischen Querschnitt 78 eines inneren Kernringes und einen gestuften halbelliptischen magnetischen Querschnitt 80 eines äußeren Kernringes, wobei beide Kernringe um eine jeweilige Wickelachse gewickelt sind, welche parallel zu der mit der Bezugsziffer 82 dargestellten Wickelachse ist.

Fig. 4 zeigt exemplarische Varianten von weiteren magnetischen Querschnitten in einer Darstellung 90. In der Untervariante 90a ist ein erster rasterförmiger gestufter halbkreisförmiger Querschnitt 92 von einem inneren Kernring und ein erster rasterförmiger gestufter halbkreisförmiger Querschnitt 94 von einem äußeren Kernring in Relation zu einer Wickelachse 96 gezeigt.

Bei den betreffenden Kernringen ist deren magnetischer Querschnitt längs ihres Umfangs nicht konstant. Die in der Untervariante 90a gezeigten Querschnitte 92, 94 liegen in einem jeweiligen Schenkelbereich eines daraus gebildeten Transformatorkerns, bei welchem zumindest annähernd ein rundlicher magnetischer Querschnitt zu erzielen ist, damit um einen dort gebildeten Kernschenkel mit möglichst hohem Füllfaktor eine hohlzylindrische Transformatorspule beziehungsweise elektrische Wicklung anordenbar ist.

Die Untervariante 90b zeigt einen zweiten rasterförmigen gestuften Querschnitt 98 von einem inneren Kernring und einen zweiten rasterförmigen gestuften Querschnitt 100 von einem äußeren Kernring. Die in der Untervariante 90b gezeigten Querschnitte 98, 100 liegen in einem jeweiligen Jochbereich eines daraus gebildeten Transformatorkerns, bei welchem die Querschnittsform nicht notwendigerweise rund sein muss, weil dort keine hohlzylindrische Transformatorspule oder elektrische Wicklung angeordnet wird.

Durch die rasterförmige Anordnung ist ein jeweiliger Kernring letztendlich durch mehrere axial benachbart angeordnete Teilkernringe zusammengesetzt, welche idealerweise jeweils dieselbe axiale Breite aufweisen. Hierdurch ist der magnetische Querschnitt eines so gebildeten Kernringes längs seiner Umlaufrichtung nicht notwendiger Weise konstant.

Fig. 5 zeigt eine exemplarische Variante eines magnetischen Querschnitts mit Kühlkanal in einer Darstellung 110. In der Untervariante 110a ist ein erster gestufter halbkreisförmiger Querschnitt 112 von einem inneren Kernring und ein erster rasterförmiger gestufter halbkreisförmiger Querschnitt 114 von einem äußeren Kernring in Relation zu einer Wickelachse 118 gezeigt. Zwischen zwei benachbarten Wickellagen oder Lagenpaketen sind jeweilige Kühlkanäle 116 vorgesehen.

Fig. 6 zeigt in einer Darstellung 120 einen Ausschnitt des magnetischen Querschnitts eines exemplarischen Kernringes. Es sind zwei rechteckförmige Querschnittsbereiche gezeigt, welche als jeweiliges Lagenpaket 124 aus mehreren Wickellagen 122 eines amorphen Bandmaterials gebildet sind.

### Bezugszeichenliste

- 10: exemplarischer amorpher Transformatorkern
- 12: erster rechteckähnlicher innerer Kernring
- 14: zweiter rechteckähnlicher innerer Kernring
- 16: äußerer rechteckähnlicher Kernring
- 18: Kühlkanal
- 20: erster Kernschenkel
- 22: zweiter Kernschenkel
- 24: dritter Kernschenkel
- 26: unteres Kernjoch
- 30: exemplarische Varianten von kreisförmigen magnetischen Querschnitten
- 32: idealer halbkreisförmiger Querschnitt von innerem Kernring
- 34: idealer halbkreisförmiger Querschnitt von äußerem Kernring
- 36: Wickelachse
- 38: gestufter halbkreisförmiger Querschnitt von innerem Kernring
- 40: gestufter halbkreisförmiger Querschnitt von äußerem Kernring
- 42: erster rechteckförmiger Querschnittsbereich
- 44: zweiter rechteckförmiger Querschnittsbereich
- 46: dritter rechteckförmiger Querschnittsbereich
- 48: vierter rechteckförmiger Querschnittsbereich
- 50: Wickelachse
- 52: gestufter halbkreisförmiger Querschnitt von innerem Kernring mit mehreren Windungen in selber Wickellage
- 54: gestufter halbkreisförmiger Querschnitt von äußerem Kernring mit mehreren Windungen in selber Wickellage
- 56: erste Windung von Wickellage
- 58: zweite Windung von Wickellage
- 60: dritte Windung von Wickellage
- 62: Wickelachse
- 70: exemplarische Varianten von elliptischen magnetischen Querschnitten
- 72: idealer elliptischer Querschnitt von innerem Kernring
- 74: idealer elliptischer Querschnitt von äußerem Kernring
- 76: Wickelachse
- 78: gestufter elliptischer Querschnitt von innerem Kernring
- 80: gestufter elliptischer Querschnitt von äußerem Kernring
- 82: Wickelachse
- 90: exemplarische Varianten von weiteren magnetischen Querschnitten
- 92: erster rasterförmiger gestufter halbkreisförmiger Querschnitt von innerem Kernring
- 94: erster rasterförmiger gestufter halbkreisförmiger Querschnitt von äußerem Kernring
- 96: Wickelachse
- 98: zweiter rasterförmiger gestufter halbkreisförmiger Querschnitt von innerem Kernring
- 100: zweiter rasterförmiger gestufter halbkreisförmiger Querschnitt von äußerem Kernring
- 102: Wickelachse
- 110: exemplarische Variante eines magnetischen Querschnitts mit Kühlkanal
- 112: gestufter halbkreisförmiger Querschnitt von innerem Kernring mit Kühlkanal
- 114: gestufter halbkreisförmiger Querschnitt von äußerem Kernring mit Kühlkanal
- 116: Kühlkanal
- 118: Wickelachse
- 120: Ausschnitt von magnetischem Querschnitt eines Kernringes
- 122: Wickellagen eines Lagenpaketes
- 124: rechteckförmiger Querschnittsbereich

## Patentansprüche

1. Amorpher Transformatorkern (10), umfassend einen rechteckähnlichen äußeren Kernring (16) und zwei in einer gemeinsamen Ebene nebeneinanderliegende in den äußeren Kernring (16) verschachtelte rechteckähnliche innere Kernringe (12, 14) mit jeweils ähnlicher magnetischer Querschnittsflächengröße, wobei insgesamt zwei Kernjoche (26) und drei Kernschenkel (20, 22, 24) gebildet sind, deren jeweiliger magnetischer Gesamtquerschnitt jeweils aus dem magnetischen Querschnitt (30, 70, 90, 110) zweier verschiedener bereichsweise aneinander grenzender Kernringe (12, 14, 16) gebildet ist, wobei die Kernringe um eine jeweilige Wickelachse (36, 50, 62, 76, 82, 96, 102, 118) aus einer Vielzahl an Wickellagen (122) amorphen Bandmaterials gewickelt sind,
**dadurch gekennzeichnet,**
**dass** die jeweilige Wickelbreite einer Wickellage amorphen Bandmaterials im Falle der inneren Kernringe (12, 14) bei radial außen liegende Wickellagen (122) gegenüber radial innen liegenden Wickellagen (122) erhöht und im Falle des äußeren Kernringes (16) in umgekehrter Weise reduziert ist, so dass ein jeweiliger zumindest annährend kreisförmiger (30) oder elliptischer (70) magnetischer Gesamtquerschnitt zumindest der Kernschenkel (20, 22, 24) gebildet ist.

2. Amorpher Transformatorkern nach Anspruch 1, **dadurch gekennzeichnet, dass** mehrere radial benachbarte Wickellagen (122) wenigstens eines Kernringes (12, 14, 16) dieselbe Breite aufweisen und somit stufenartige rechteckförmige Querschnittsbereiche (42, 44, 46, 48, 124) gebildet sind.

3. Amorpher Transformatorkern nach Anspruch 1 oder 2, **dadurch gekennzeichnet, dass** wenigstens eine Wickellage (122) eines Kernringes (12, 14, 16) aus wenigstens zwei axial nebeneinander angeordneten Windungen (56, 58, 60) des amorphen Bandmaterials gebildet ist.

4. Amorpher Transformatorkern nach Anspruch 3, **dadurch gekennzeichnet, dass** radial benachbarte Wickellagen (122) mit axial nebeneinander angeordneten Windungen (56, 58, 60) des amorphen Bandmaterials einen inneren stufenartigen axialen Versatz zueinander aufweisen.

5. Amorpher Transformatorkern nach Anspruch 3, **dadurch gekennzeichnet, dass** alle Windungen des amorphen Bandmaterials dieselbe Breite aufweisen und in einem gemeinsamen axialen Raster angeordnet sind.

6. Amorpher Transformatorkern nach einem der vorherigen Ansprüche, **dadurch gekennzeichnet, dass** die Breite des gewickelten amorphen Bandmaterials zumindest abschnittsweise kontinuierlich an eine zu erzielenden magnetische Querschnittsform angepasst ist.

7. Amorpher Transformatorkern nach einem der vorherigen Ansprüche, **dadurch gekennzeichnet, dass** zwischen aneinandergrenzenden Kernringen (12, 14, 16) zumindest bereichsweise Kühlkanäle (18, 116) vorgesehen sind.

8. Amorpher Transformatorkern nach einem der vorherigen Ansprüche, **dadurch gekennzeichnet, dass** zwischen aneinandergrenzenden Wickellagen (124) zumindest bereichsweise Kühlkanäle (18, 116) vorgesehen sind.

9. Transformator, umfassend einen dreischenkligen Transformatorkern mit mindestestens einer elektrischen Wicklung jeden der drei Kernschenkel, **dadurch gekennzeichnet, dass** der Transformatorkern ein Transformatorkern (10) nach einem der Ansprüche 1 bis 8 ist.
